# FASCICULE DE BREVET EUROPEEN

(11) **EP 0 849 558 B1**
(45) Date de publication et mention de la délivrance du brevet: **16.04.2003**
(21) Numéro de dépôt: 97121211.3
(22) Date de dépôt: 03.12.1997
(51) Int. Cl.: F28F 1/12, F28F 1/32

(54) **Aillette métallique pour un échangeur de chaleur**
Metallische Rippe für einen Wärmetauscher
Metallic fin for a heat exchanger

(30) Priorité: 18.12.1996 FR 9615584
(43) Date de publication de la demande: 24.06.1998
(73) Titulaire: VALEO THERMIQUE MOTEUR, 78320 Le Mesnil Saint-Denis (FR)
(72) Inventeur: Bouzida, Samy, 75005 Paris (FR); Powers, Mike V., Lake Wood, NY 14750 (US); Mignot, Christophe, 78160 Le Perray En Yvelines (FR)
(74) Mandataire: Rolland, Jean-Christophe

(56) Documents cités:
- US-A- 3 250 325
- US-A- 5 035 052
- US-A- 5 289 874

## Description

L'invention concerne

les ailettes métalliques utilisées dans les échangeurs de chaleur, brasés ou assemblés mécaniquement, pour former des surfaces d'échange indirectes destinées à augmenter les surfaces d'échange entre des tubes dans lesquels circule un premier fluide chaud ou froid, et un second fluide, par exemple de l'air, qui circule entre ces tubes.

Ces ailettes sont généralement réalisées sous forme de plaques superposées les unes au dessus des autres (échangeur de chaleur assemblé mécaniquement), et dans ce cas elles sont traversées par les tubes, ou bien pliées sensiblement en accordéon (échangeur de chaleur brasé) et dans ce cas elles sont intercalées entre les tubes.

Certaines ailettes connues comprennent une partie centrale munie d'au moins une série de lamelles fixes inclinées d'un angle constant, de forme choisie, et espacées les unes des autres par des ouvertures de dimensions choisies qui permettent le passage du fluide entre les lamelles. De telles ailettes, appelées ailettes à persiennes, sont par exemple décrites dans la publication US-5 289 874.

La réalisation de persiennes sur les surfaces d'échange indirectes permet certes d'augmenter les échanges thermiques, mais elle augmente dans le même temps les pertes de charge, lesquelles diminuent le rendement de l'échangeur de chaleur. Cet effet est d'ailleurs d'autant plus grand que le nombre d'ailettes superposées est important. Il peut être encore renforcé si l'installation possède plusieurs échangeurs de chaleur montés en série.

De plus, l'homme de l'art sait que les persiennes à lamelles d'inclinaison constante sont d'autant plus propices aux pertes de charge importante que leur inclinaison est grande, ce qui est généralement le cas dans les échangeurs de chaleur connus où les ailettes présentent une inclinaison d'environ 35°. De tels angles provoquent un décollement de la couche limite aux endroits où le fluide (par exemple de l'air) amorce son changement de direction, et par conséquent, il se crée près des parois des zones de très faibles vitesses dites "de recirculation d'air" et "d'eau morte" qui, d'un point de vue thermique, sont mauvaises du fait que la convection ne peut plus s'y produire normalement.

En conséquence, un but de l'invention est de procurer une ailette métallique qui ne présente pas tout ou partie des inconvénients des ailettes de la technique antérieure. US-A-5 035 052 décrit une ailette selon le préambule de la revendication 1. L'invention propose une ailette selon la revendication 1.

L'inclinaison des lamelles d'un groupe sera d'autant plus grande que le numéro d'ordre du groupe sera élevé. Ainsi, les lamelles d'un premier groupe présenteront une première inclinaison dont la valeur sera inférieure à celle d'un deuxième groupe, laquelle sera éventuellement elle-même inférieure à celle d'un troisième groupe.

Dans la mesure où les ailettes comportent des lamelles d'au moins deux inclinaisons différentes, on réduit notablement les pertes de charge.

Des caractéristiques optionnelles de l'invention font l'objet des revendications dépendantes.

Préférentiellement, des lamelles voisines d'inclinaisons respectives différentes appartiennent à deux groupes de lamelles dont les numéros d'ordre se suivent ou se précèdent. Par exemple, une lamelle du premier groupe sera suivie d'une lamelle du deuxième groupe dont l'inclinaison est plus importante. Les changements de direction du fluide varient ainsi progressivement, et donc plus doucement, ce qui permet de limiter les décollements de la couche limite et donc de permettre à une plus grande surface d'échange indirecte de travailler.

Par ailleurs, certaines ailettes de l'art antérieur comprennent en amont de la lamelle du premier rang une lamelle auxiliaire amont fixe espacée de la lamelle de premier rang par une ouverture de forme choisie. Cette lamelle auxiliaire est destinée à canaliser le fluide au début de la série. Or, cette lamelle auxiliaire amont présente généralement une longueur sensiblement égale à la moitié de la longueur des lamelles de la série, ce qui fait qu'elle ne redresse pas suffisamment le fluide.
Selon la revendication 3, l'extrémité libre de la lamelle auxiliaire amont se trouve placée à un niveau plus bas que les niveaux respectifs des lamelles de la série, ce qui permet de redresser efficacement le fluide. Ce fluide est alors tout de suite bien orienté et, d'une part, les bords d'attaque des lamelles de la série sont mieux abordés, et d'autre part, la probabilité de décollement de la couche limite de la paroi est notablement réduite.

Certaines ailettes de l'art antérieur, comportent également, en aval de la lamelle du dernier rang, une lamelle auxiliaire aval fixe espacée de la lamelle de dernier rang par une ouverture de forme choisie. Cette lamelle auxiliaire aval est destinée, comme la lamelle auxiliaire amont à canaliser le fluide à la fin de la série. Or, cette lamelle auxiliaire aval présente généralement une longueur sensiblement égale à la moitié de la longueur des lamelles de la série, ce qui fait qu'elle ne redresse pas suffisamment le fluide.

C'est pourquoi est prévue la caractéristique de la revedication 4.
Lorsque l'ailette comporte au moins deux séries de lamelles qui se suivent (appelées respectivement série amont et série aval), celles-ci peuvent être reliées entre elles par l'intermédiaire de la lamelle auxiliaire aval de l'une et la lamelle auxiliaire amont de l'autre. Cela contribue à la perte de charge, et par conséquent à améliorer le rendement de l'échangeur de chaleur.

De façon particulièrement avantageuse, les lamelles auxiliaires présentent une inclinaison inférieure ou égale à celle des lamelles du premier groupe de la série. Plus préférentiellement, cette inclinaison est inférieure à celle des lamelles du premier groupe d'une valeur comprise entre environ 1° et environ 20°.

Dans un premier mode de réalisation, les séries de lamelles voisines possèdent les mêmes groupes de lamelles.

Dans ce cas, il est préférable que les groupes de même numéro d'ordre de deux séries de lamelles voisines présentent des orientations opposées. Cela permet de subdiviser le fluide en couches qui vont pénétrer chacune entre deux lamelles de la série amont et ressortir entre les deux lamelles correspondantes de la série aval placées symétriquement par rapport à un plan de symétrie médian.

Dans un second mode de réalisation, les séries de lamelles voisines possèdent des groupes de lamelles différents.

Selon l'invention, les inclinaisons des lamelles sont comprises dans une fourchette allant de 15° à 35°. Les fortes inclinaisons (typiquement supérieures à 30°) ne présentent plus, désormais, d'inconvénients, puisque leur influence néfaste sur le fluide est compensée au moins par le fait que l'on utilise des lamelles d'inclinaisons différentes.

Par ailleurs, il est préférable que l'inclinaison des lamelles du premier groupe soit inférieure à celle des lamelles du groupe dont le numéro d'ordre est le plus élevé d'une valeur comprise entre environ 1° et environ 15°.

L'invention s'applique plus particulièrement aux ailettes réalisées en aluminium ou dans un alliage d'aluminium, ou encore en cuivre.

Dans la description qui suit, faite à titre d'exemple, on se réfère aux dessins annexés, sur lesquels :
- la figure 1 illustre une partie d'un échangeur de chaleur brasé équipé d'ailettes ondulées;
- la figure 2 illustre une partie d'un échangeur de chaleur assemblé mécaniquement, équipé d'ailettes planes; et
- la figure 3 illustre dans une vue en coupe transversale une partie d'une ailette selon l'invention, dans un mode de réalisation préférentiel.

Un échangeur de chaleur a pour but principal de permettre un échange de calories entre un premier fluide qui circule à l'intérieur de certains de ces éléments et un second fluide qui circule à l'extérieur desdits éléments. Pour ce faire, l'échangeur de chaleur comprend généralement des tubes 1 dont les extrémités débouchent dans des boîtes collectrices et dans lesquelles circule le premier fluide, par exemple un fluide frigorigène, et qui sont léchés par le second fluide, par exemple de l'air.

Dans le but d'améliorer l'échange de calories (échange thermique), l'homme de l'art augmente la surface d'échange (ici les parois des tubes) en y adjoignant des surfaces d'échange indirectes que l'on appelle ailettes 2.

Ces ailettes sont métalliques, et de préférence réalisées en aluminium ou en alliage d'aluminium. Elles peuvent être également réalisées en cuivre.

Comme cela est illustré sur les figures 1 et 2, selon le type de l'échangeur de chaleur, les ailettes prendront des formes sensiblement différentes.

Dans les échangeurs de chaleur brasés (voir figure 1), les ailettes sont réalisées à partir d'une plaques pliée sensiblement en accordéon. On les appelle alors intercalaires. Un intercalaire comprend ainsi une multiplicité d'ailettes placées sensiblement parallèlement les unes aux autres, dans une position perpendiculaire par rapport à l'axe longitudinal des tubes 1, et entre deux tubes voisins 1, ou entre une joue d'extrémité 3 et un tube 1.

Dans les échangeurs assemblés mécaniquement (voir figure 2), les ailettes sont des plaques planes dans lesquelles sont ménagés des trous 4 permettant le passage de tubes 1. On parle alors de plaques-ailettes. Celles-ci sont superposées les unes au-dessus des autres, de façon sensiblement parallèle, dans un plan perpendiculaire à l'axe longitudinal des tubes 1.

Quel que soit le mode de réalisation de l'échangeur de chaleur, l'ailette qu'il comporte est préférentiellement réalisée sous la forme d'une ou plusieurs persiennes. Chaque persienne est réalisée dans une partie centrale 12 de l'ailette 1, et est constituée d'une série 6 de lamelles 7 qui présentent généralement des formes choisies identiques et sont séparées les unes des autres par des ouvertures 8, également de formes choisies identiques.

Pour réaliser ces persiennes dans une ailette, on part d'une plaque métallique dans laquelle on vient réaliser des découpes parallèles et espacées d'une longueur L. Puis, en conformant de façon appropriée les zones métalliques comprises entre deux découpes, de largeur L, on réalise les lamelles 7 tout en formant les ouvertures 8.

Les ailettes de l'art antérieur sont fixes, et présentent toutes une même inclinaison par rapport à un axe X-X contenu dans le plan de l'ailette et sensiblement perpendiculaire à l'alignement des lamelles 7 d'une série 6.

Comme expliqué dans l'introduction, la Demanderesse s'est aperçue que la réalisation de persiennes à lamelles d'inclinaison constante, présentait un certain nombre d'inconvénients, notamment en ce qui concerne les pertes de charges. C'est pourquoi, selon l'invention, les lamelles 7 d'une série 6 présentent au moins deux inclinaisons différentes Θ₁ et Θ₂.

Une série 6 de lamelles comporte par conséquent au moins deux groupes de lamelles fixes identiques, chaque groupe possédant une inclinaison propre. Ainsi, dans l'exemple illustré sur la figure 3, la série 6-1 comporte un premier groupe de quatre lamelles 7-1 d'inclinaison Θ₁, et un second groupe de trois lamelles 7-2 d'inclinaison Θ₂.

Bien entendu, on pourrait prévoir trois groupes d'inclinaisons différentes, ou plus de trois groupes.

La lamelle du premier rang d'une série (première lamelle en partant de la gauche), ainsi que la lamelle du dernier rang (dernière lamelle de la série en partant de la gauche ou première lamelle en partant de la droite), appartiennent au premier groupe.

Dans l'exemple illustré sur la figure 3, la série débute par deux lamelles 7-1 du premier groupe, puis elle se poursuit par trois lamelles 7-2 du second groupe, et enfin elle se termine par deux lamelles 7-1 du premier groupe. Bien entendu, il n'est pas obligatoire que la série de lamelles possède un plan de symétrie, comme c'est le cas dans l'exemple illustré sur la figure 3 où ledit plan de symétrie est placé sensiblement au centre de la seconde lamelle 7-2 du second groupe. De même, on pourrait parfaitement envisager de n'avoir dans une série 6 que des lamelles 7-1 d'un premier groupe suivies par des lamelles 7-2 d'un second groupe, et éventuellement des lamelles (7-3) d'un troisième groupe.

En réalisant des séries 6-1, on subdivise le second fluide, qui circule entre les ailettes, en couches successives dont les directions respectives diffèrent selon les angles d'inclinaison des lamelles entre lesquelles elles circulent. Dans la mesure où les couches dont la direction est faiblement inclinée précèdent les couches dont la direction est plus fortement inclinée, les premières auront tendance à plaquer les secondes (suivantes) contre les parois, contribuant ainsi à augmenter notablement l'échange thermique des ailettes (surfaces d'échange indirectes).

Préférentiellement, on prévoit en amont et en aval d'une série 6 de lamelles 7 respectivement une lamelle auxiliaire amont 9 et une lamelle auxiliaire aval 10 de même largeur L que les lamelles 7-i de la série. Ces lamelles auxiliaires sont réalisées également par découpe de la partie centrale 12 de l'ailette et sont espacées de la lamelle qui les précèdent ou les suivent par une ouverture 13 de dimensions choisies, qui sont en fait sensiblement égales aux dimensions d'une lamelle auxiliaire. L'extrémité libre 14 des lamelles auxiliaires se trouve placée à un niveau plus bas que les niveaux respectifs des lamelles 7-i de la série qu'elles encadrent, ce qui permet de redresser efficacement le second fluide à l'entrée et à la sortie de la série, et par conséquent de mieux guider l'écoulement de ce second fluide. Les bords d'attaque de chaque lamelle, et notamment de la première lamelle de la série 7-1 sont alors mieux abordés, réduisant d'autant la probabilité de décollement des couches limites qui se forment sur la paroi constituant une ailette.

Toujours préférentiellement, les lamelles auxiliaires amont 9 et aval 10 présentent une inclinaison Θ₀ inférieure ou égale à l'inclinaison Θ₁ des lamelles 7-1 du premier groupe. Plus préférentiellement encore, l'inclinaison Θ₀ des lamelles auxiliaires est inférieure d'environ 1° à environ 20° par rapport à l'inclinaison Θ₁.

Une persienne complète comprend alors une série 6 de lamelles 7 encadrée entre deux lamelles auxiliaires 9 et 10. L'angle d'inclinaison Θᵢ va préférentiellement en croissant en partant de la lamelle auxiliaire amont 9, au moins jusqu'au centre de la série de lamelles, puis toujours préférentiellement décroît de façon sensiblement symétrique jusqu'à la lamelle auxiliaire aval 10. Cela permet d'adoucir encore plus les changements de direction imposés au fluide, en améliorant encore le rendement de l'échangeur de chaleur.

La Demanderesse s'est ainsi aperçue que l'on pouvait obtenir, grâce aux ailettes selon l'invention, une amélioration des performances de l'échangeur de chaleur.

Par ailleurs, et comme cela est illustré sur la figure 3, une ailette peut comporter deux séries 6-1 et 6-2 de lamelles 7, ou plus, comme par exemple trois, ou quatre.

Dans le but de favoriser l'écoulement entre deux ailettes superposées 1-1 et 1-2, on prévoit de préférence, sur chaque ailette deux séries 6-1 et 6-2 de lamelles identiques, mais orientées de façon opposée. Ainsi, une couche de second fluide qui pénètre entre, par exemple, deux ailettes 7-1 du premier groupe de la première série 6-1 aura naturellement tendance à ressortir entre les deux lamelles 7-1 de la seconde série 6-2, d'inclinaison Θ₁ opposée, et placées symétriquement par rapport à l'axe Y-Y. De même, une couche de second fluide qui pénètre entre deux lamelles 7-2 du second groupe de la première série 6-1 aura naturellement tendance à ressortir entre deux lamelles 7-2 de la seconde série 6-2, d'inclinaison Θ₂ opposée, et placées symétriquement par rapport à l'axe Y-Y.

Cette circulation est matérialisée partiellement sur la figure 3 par les flèches F1 et F2.

La distance qui sépare la fin de la première série 6-1 de la fin de la seconde série 6-2 est généralement choisie de façon à permettre la circulation directe (flèche F3) du second fluide entre les couples constitués, d'une part, de la première lamelle 7-1 de la première série 6-1 et la lamelle auxiliaire aval 10 de cette même série 6-1, et d'autre part, la lamelle auxiliaire amont 9 de la seconde série 6-2 et la première lamelle 7-1 de cette seconde série 6-2. Pour ce faire, les deux lamelles auxiliaires aval 10 de la première série 6-1 et amont 9 de la seconde série 6-2 sont reliées, soit directement l'une à l'autre, soit par l'intermédiaire d'un méplat 11, comme illustré sur la figure 3. Bien entendu, ce méplat n'est pas indispensable. Il dépend notamment de l'amplitude de l'inclinaison des lamelles auxiliaires.

Selon la Demanderesse, il est préférable que la différence d'inclinaison entre deux lamelles voisines appartenant à deux groupes de numéros d'ordre successifs (par exemple entre un premier groupe et un second groupe) soit comprise entre environ 1° et 15°, de sorte que les changements de direction des couches voisines de second fluide soient progressifs.

Dans l'exemple illustré sur la figure 3, les trois angles d'inclinaison choisis sont ainsi, respectivement, égaux à 20° pour Θ₀, 24° pour Θ₁, et 28° pour Θ₂. Mais bien entendu, d'autres valeurs d'angle d'inclinaison peuvent être envisagées selon les configurations choisies.

Sur l'exemple illustré sur la figure 3, on a représenté une ailette munie de deux séries de persiennes identiques, mais d'orientation opposée relativement à l'axe Y-Y. De plus, les différentes ailettes y sont superposées les unes au-dessus des autres, sensiblement parallèles entre elles, et identiques. On peut cependant envisager de réaliser des ailettes dissymétriques, c'est-à-dire présentant des séries de lamelles non identiques. De même, les ailettes superposées les unes au-dessus des autres pourront être différentes entre elles, c'est-à-dire présenter une ou plusieurs séries comportant des groupes d'ailettes dont les nombres respectifs de lamelles et les inclinaisons ne sont pas identiques d'une ailette à l'autre.

L'invention s'applique tout aussi bien aux ailettes intercalaires du type de celles illustrées sur la figure 1, qu'aux plaques-ailettes du type illustré sur la figure 2.

## Revendications

1. Ailette métallique (1) pour un échangeur de chaleur comprenant une partie centrale (12) munie d'au moins une série (6) de lamelles fixes (7) de forme choisie, toutes inclinées selon un angle compris entre 15° et 35° compté dans le même sens par rapport au plan de l'ailette et espacées les unes des autres par des ouvertures (8) de dimensions choisies propres à permettre le passage d'un fluide entre lesdites lamelles, les lamelles (7) d'une même série (6) étant réparties en au moins deux groupes d'au moins une unité, dont les angles d'inclinaison respectifs varient d'un groupe à l'autre, les groupes présentant un numéro d'ordre croissant avec l'angle d'inclinaison de leurs lamelles respectives,
**caractérisée en ce que**
les lamelles placées respectivement au début de la série et / ou à la fin de la série appartiennent au groupe de lamelles de numéro d'ordre le plus bas, dit premier groupe.

2. Ailette selon la revendication 1, **caractérisée en ce que** deux lamelles voisines (7-1, 7-2) d'inclinaisons différentes appartiennent à deux groupes de lamelles dont les numéros d'ordre se suivent ou se précédent.

3. Ailette selon l'une des revendications 1 et 2, **caractérisée en ce qu'**elle comprend en amont de la lamelle amont (7-1) d'une série (6) une lamelle auxiliaire amont (9) fixe de dimensions sensiblement égales ou supérieures à celles des lamelles (7-i) de la série (6), espacée de ladite lamelle amont (7-1) par une ouverture (13) de forme choisie et se raccordant en amont à la partie de l'ailette située en amont de la lamelle auxiliaire amont.

4. Ailette selon l'une des revendications précédentes, **caractérisée en ce qu'**elle comprend en aval de la lamelle aval (7-1) d'une série (6) une lamelle auxiliaire aval (10) fixe de dimensions sensiblement égales ou supérieures à celles des lamelles (7-i) de la série (6), espacée de ladite lamelle aval (7-1) par une ouverture (13) de forme choisie et se raccordant en aval à la partie de l'ailette située en aval de la lamelle auxiliaire aval.

5. Ailette selon l'une des revendications 3 et 4, **caractérisée en ce que** les lamelles auxiliaires (9,10) présentent une inclinaison inférieure ou égale à celle des lamelles (7-1) du premier groupe de la série (6).

6. Ailette selon la revendication 5, **caractérisée en ce que** l'inclinaison des lamelles auxiliaires (9,10) est inférieure à celle des lamelles (7-1) du premier groupe d'une valeur comprise entre environ 1° et environ 20°.

7. Ailette selon l'une des revendications 4 à 6, rattachée à la revendication 3, **caractérisée en ce que** l'angle d'inclinaison (Θᵢ) des lamelles va en croissant en partant de la lamelle auxiliaire amont (9), au moins jusqu'au centre de la série de lamelles, puis décroît de façon sensiblement symétrique jusqu'à la lamelle auxiliaire aval (10).

8. Ailette selon l'une des revendications 4 à 7, rattachée à la revendication 3, **caractérisée en ce qu'**elle comprend au moins une série amont (6-1) et une série aval (6-2) de lamelles (7), reliées entre elles par l'intermédiaire de la lamelle auxiliaire aval (10) de l'une et de la lamelle auxiliaire amont (9) de l'autre.

9. Ailette selon la revendication 8, **caractérisée en ce que** les séries de lamelles voisines possèdent les mêmes groupes de lamelles (7-i).

10. Ailette selon la revendication 8, **caractérisée en ce que** les séries de lamelles voisines possèdent des groupes de lamelles différents.

11. Ailette selon l'une des revendications 9 et 10, **caractérisée en ce que** les angles d'inclinaison des lamelles de deux séries voisines (6-1, 6-2) sont orientés dans des sens opposés par rapport au plan de l'ailette.

12. Ailette selon l'une des revendications précédentes, **caractérisée en ce que** l'angle d'inclinaison (Θ₁) des lamelles (7-1) du premier groupe est inférieur à celui des lamelles du groupe (7-2) qui présente l'angle d'inclinaison le plus élevé (Θ₂) d'une valeur comprise entre environ 1° et environ 20°.

13. Ailette selon l'une des revendications 1 à 12, **caractérisée en ce qu'**elle est réalisée en aluminium ou dans un alliage d'aluminium.

14. Ailette selon l'une des revendications 1 à 12, **caractérisée en ce qu'**elle est réalisée en cuivre.

## Patentansprüche

1. Metallrippe (1) für einen Wärmeaustauscher mit einem mittleren Teil (12) mit mindestens einer Reihe (6) stationärer Lamellen (7) in ausgewählter Form, die alle gemäß einem Winkel (1) zwischen 15° und 35° geneigt sind, der in die gleiche Richtung in Bezug auf die Ebene der Rippe berechnet wird, und die durch Öffnungen (8) mit ausgewählten Maßen voneinander beabstandet sind, die sich dazu eignen, das Passieren eines Fluids zwischen den Lamellen zu gestatten, wobei die Lamellen (7) einer gleichen Reihe (6) in mindestens zwei Gruppen mit mindestens einer Einheit aufgeteilt sind, deren jeweilige Neigungswinkel von einer Gruppe zur anderen variieren, wobei die Gruppen eine Reihenfolgennummer aufweisen, die mit dem Neigungswinkel ihrer jeweiligen Lamellen steigt,
**dadurch gekennzeichnet, dass**
die jeweils zu Beginn der Reihe und/oder am Ende der Reihe angeordneten Lamellen zur Lamellengruppe mit der niedrigsten Reihenfolgennummer gehören, die erste Gruppe genannt wird.

2. Rippe nach Anspruch 1, **dadurch gekennzeichnet, dass** zwei benachbarte Lamellen (7-1, 7-2) mit unterschiedlichen Neigungen zu zwei Lamellengruppen gehören, deren Reihenfolgennummern aufeinander folgen oder sich vorausgehen.

3. Rippe nach einem der Ansprüche 1 und 2, **dadurch gekennzeichnet, dass** sie stromaufwärts der stromaufwärts liegenden Lamelle (7-1) einer Reihe (6) eine stromaufwärts liegende stationäre Hilfslamelle (9) mit Maßen umfasst, die in etwa gleich oder größer sind als die der Lamellen (7-i) der Reihe (6), die von der stromaufwärts liegenden Lamelle (7-1) durch eine Öffnung (13) in ausgewählter Form beabstandet ist und die sich stromaufwärts des Teils der Rippe, der sich stromaufwärts der stromaufwärts liegenden Hilfsrippe befindet, anschließt.

4. Rippe nach einem der vorhergehenden Ansprüche, **dadurch gekennzeichnet, dass** sie stromabwärts der stromabwärts liegenden Lamelle (7-1) einer Reihe (6) eine stromabwärts liegende stationäre Hilfslamelle (10) mit Maßen umfasst, die in etwa gleich oder größer sind als die der Lamellen (7-i) der Reihe (6), die von der stromabwärts liegenden Lamelle (7-1) durch eine Öffnung (13) in ausgewählter Form beabstandet ist, und die sich stromabwärts des Teils der Rippe, der sich stromabwärts der stromabwärts liegenden Hilfslamelle befindet, anschließt.

5. Rippe nach einem der Ansprüche 3 und 4, **dadurch gekennzeichnet, dass** die Hilfslamellen (9, 10) eine Neigung aufweisen, die kleiner oder gleich der der Lamellen (7-1) der ersten Gruppe der Reihe (6) ist.

6. Rippe nach Anspruch 5, **dadurch gekennzeichnet, dass** die Neigung der Hilfsrippen (9, 10) um einen Wert zwischen etwa 1° und etwa 20° kleiner ist als die der Lamellen (7-1) der ersten Gruppe.

7. Rippe nach einem der Ansprüche 4 bis 6, sofern abhängig von Anspruch 3, **dadurch gekennzeichnet, dass** der Neigungswinkel (Θᵢ) der Lamellen ausgehend von der stromaufwärts liegenden Hilfslamelle (9) mindestens bis in die Mitte der Lamellenreihe ansteigt und dann im Wesentlichen symmetrisch bis zur stromabwärts liegenden Hilfslamelle (10) abfällt.

8. Rippe nach einem der Ansprüche 4 bis 7, sofern abhängig von Anspruch 3, **dadurch gekennzeichnet, dass** sie mindestens eine stromaufwärts liegende Reihe (6-1) und eine stromabwärts liegende Reihe (6-2) Lamellen (7) umfasst, die untereinander über die stromabwärts liegende Hilfslamelle (10) der einen und die stromaufwärts liegende Hilfslamelle (9) der anderen verbunden sind.

9. Rippe nach Anspruch 8, **dadurch gekennzeichnet, dass** die Reihen benachbarter Lamellen die gleichen Gruppen von Lamellen (7-i) besitzen.

10. Rippe nach Anspruch 8, **dadurch gekennzeichnet, dass** die benachbarten Lamellenreihen unterschiedliche Gruppen von Lamellen besitzen.

11. Rippe nach einem der Ansprüche 9 und 10, **dadurch gekennzeichnet, dass** die Neigungswinkel der Lamellen zweier benachbarter Reihen (6-1, 6-2) im Vergleich zur Rippenebene in entgegengesetzte Richtungen ausgerichtet sind.

12. Rippe nach einem der vorausgehenden Ansprüche, **dadurch gekennzeichnet, dass** der Neigungswinkel (Θ₁) der Lamellen (7-1) der ersten Gruppe kleiner ist als der der Lamellen der Gruppe (7-2), die einen um einen Wert zwischen etwa 1° und etwa 20° größeren Neigungswinkel (Θ₂) aufweist.

13. Rippe nach einem der Ansprüche 1 bis 12, **dadurch gekennzeichnet, dass** sie aus Aluminium oder aus einer Aluminiumlegierung besteht.

14. Rippe nach einem der Ansprüche 1 bis 12, **dadurch gekennzeichnet, dass** sie aus Kupfer besteht.

## Claims

1. Metal fin (1) for a heat exchanger comprising a central part (12) equipped with at least one series (6) of fixed lamellae (7) of chosen shape, all inclined at an angle of between 15° and 35°, measured in the same direction with respect to the plane of the fin and spaced apart by openings (8) of chosen sizes able to allow fluid to pass between the said lamellae, the lamellae (7) of one and the same series (6) being distributed into at least two groups of at least one unit, the respective angle for the inclination of which varies from one group to the other, the groups having an order number that increases with the angle of inclination of their respective lamellae, **characterized in that** the lamellae placed respectively at the start of the series and/or at the end of the series belong to the group of lamellae with the lowest order number, known as the first group.

2. Fin according to Claim 1, **characterized in that** two adjacent lamellae (7-1, 7-2) with different inclinations belong to two groups of lamellae the order numbers of which succeed or precede each other.

3. Fin according to one of Claims 1 and 2, **characterized in that** it comprises, upstream of the upstream lamella (7-1) of one series (6), a fixed upstream auxiliary lamella (9) of dimensions roughly equal to or greater than those of the lamellae (7-i) of the series (6), spaced from the said upstream lamella (7-1) by an opening (13) of chosen shape and connected upstream to the part of the fin situated upstream of the upstream auxiliary lamella.

4. Fin according to one of the preceding claims, **characterized in that** it comprises, downstream of the downstream lamella (7-1) of one series (6), a fixed downstream auxiliary lamella (10) of dimensions roughly equal to or greater than those of the lamellae (7-i) of the series (6), spaced from the said downstream lamella (7-1) by an opening (13) of chosen shape and connected downstream to the part of the fin situated downstream of the downstream auxiliary lamella.

5. Fin according to one of Claims 3 and 4, **characterized in that** the auxiliary lamellae (9, 10) have an inclination less than or equal to that of the lamellae (7-1) of the first group of the series (6).

6. Fin according to Claim 5, **characterized in that** the inclination of the auxiliary lamellae (9, 10) is less than that of the lamellae (7-1) of the first group by an amount ranging between about 1° and about 20°.

7. Fin according to one of Claims 4 to 6, associated with Claim 3, **characterized in that** the angle of inclination (θᵢ) of the lamellae increases from the upstream auxiliary lamellae (9), at least as far as the centre of the series of the lamellae, then decreases almost symmetrically as far as the downstream auxiliary lamella (10).

8. Fin according to one of Claims 4 to 7 associated with Claim 3, **characterized in that** it comprises at least one upstream series (6-1) and one downstream series (6-2) of lamellae (7), which are connected together via the downstream auxiliary lamella (10) of one and the upstream auxiliary lamella (9) of the other.

9. Fin according to Claim 8, **characterized in that** the adjacent series of lamellae have the same groups of lamellae (7-i).

10. Fin according to Claim 8, **characterized in that** the adjacent series of lamellae have different groups of lamellae.

11. Fin according to one of Claims 9 and 10, **characterized in that** the angles of inclination of the lamellae of two adjacent series (6-1, 6-2) are oriented in opposite directions with respect to the plane of the fin.

12. Fin according to one of the preceding claims, **characterized in that** the angle of inclination (θ₁) of the lamellae (7-1) of the first group is less than that of the lamellae of the group (7-2) which has the highest angle of inclination (θ₂) by an amount ranging between about 1° and about 20°.

13. Fin according to one of Claims 1 to 12, **characterized in that** it is made of aluminium or an aluminium alloy.

14. Fin according to one of Claims 1 to 12, **characterized in that** it is made of copper.
